# EUROPÄISCHE PATENTANMELDUNG

(11) **EP 0 297 039 A1**
(43) Veröffentlichungstag der Anmeldung: **28.12.1988**
(21) Anmeldenummer: 88810398.3
(22) Anmeldetag: 13.06.1988
(51) Int. Cl.: D06B 3/10

(54) **Waschvorrichtung für Schlauchware und Verfahren zu ihrem Betrieb**

(30) Priorität: 18.06.1987 CH 2305/87
(71) Anmelder: Zwicker, Albert, CH-9056 Gais (CH)
(72) Erfinder: Zwicker, Albert, CH-9056 Gais (CH)
(74) Vertreter: White, William

(57) **Zusammenfassung**

Die Waschvorrichtung (1) umfasst einen zylindrischen Führungskörper (2) mit vertikaler Achse über einer Wanne (50). Der Führungskörper (2) besteht aus einem unteren Schwimmkörper (10), mehreren darüber befindlichen Waschkörpern (20) und einem oberen Abschlusskörper (30). Schwimmkörper (10) und Abschlusskörper (30) sind ähnlich ausgebildet und sollen die Ausweitung der Schlauchware (S) bzw. deren Abnahme vom Führungskörper (2) erleichtern. Jeder Waschkörper (20) ist zweiteilig ausgebildet und weist einen oberen Zylinder (21) und einen unteren Zylinder (22) auf. Der obere Zylinder (21) hat einen kleineren Durchmesser als der untere Zylinder (22), dafür aber grössere siebartig auf dem Umfang verteilte Oeffnungen. Von mehreren Seiten aus sind Düsen (60) gegen den oberen Zylinder (21) gerichtet, um mit Luft vermischte Flotte dagegen zu spritzen. Damit wird erreicht, dass Schlauchware (S) mit der Flotte aus den Düsen (60) durchgewaschen wird. Die Flotte staut sich in den unteren Zylindern (22) und wird durch Schwerkraft gegen die Schlauchware (S) gepresst. Diese bläht sich auf und gleitet reibungsarm über den ganzen Führungskörper.

## Beschreibung

Die vorliegende Erfindung betrifft eine Waschvorrichtung gemäss dem Oberbegriff des unabhängigen Patentanspruchs 1, sowie ein Verfahren zu ihrem Betrieb gemäss dem Oberbegriff des Patentanspruchs 10.

Bisher ist noch kein Waschverfahren und damit keine Waschvorrichtung bekannt geworden, mit der Schlauchware kontinuierlich in Schlauchform gewaschen werden konnte. Das Problem das es dabei zu lösen gilt besteht darin, dass die Schlauchware von innen nach aussen zu waschen ist, um Waschrückstände wie Flusen oder Farbpartikel abzusondern. Wenn üblicherweise Flotte von aussen nach innen gespritzt wird, so bleiben diese Rückstände innerhalb des Schlauches und können im allgemeinen nur durch Auftrennen der Schlauchware entfernt werden.

Es ist deshalb eine Aufgabe der Erfindung, eine Waschvorrichtung für Schlauchware im kontinue Betrieb zu schaffen.

Erfindungsgemäss wird dies durch eine Waschvorrichtung gemäss den Merkmalen im kennzeichnenden Teil des Patentanspruchs 1 und 2, ferner durch ein Verfahren zu ihrem Betrieb das im Patentanspruch 10 gekennzeichnet ist, erreicht.

Ein Ausführungsbeispiel der Erfindung wird nachfolgend anhand der Zeichnung erläutert. Es zeigen:
Fig. 1 eine schematische Ansicht einer Waschvorrichtung gemäss der Erfindung,
Fig. 2 eine perspektivische Ansicht eines Teils des Führungskörpers in der Waschvorrichtung nach Fig. 1
Fig. 3 eine Schnittansicht durch den Wasch- und Führungskörper nach Fig. 2 in vergrössertem Massstab, und
Fig. 4 eine Ausschnittsvergrösserung aus Fig. 3 an der Stelle IV.

Die Waschvorrichtung 1 in Fig. 1 besteht aus einem zylindrischen Führungskörper 2 mit vertikaler Längsachse. Dieser Führungskörper 2 umfasst einen unteren Schwimmkörper 10, beispielsweise fünf Waschkörper 20 und einen oberen Abschlusskörper 30.

Der Schwimmkörper 10 ist als umgekehrter Kegelstumpf 11 mit einer kugelkalottenförmigen Deckfläche 12 ausgebildet. Sein Volumen ist derart bemessen, dass in der Flotte ein Auftrieb bewirkt wird, der das Gewicht des gesamten Führungskörpers 2 mit der darauf befindlichen Schlauchware S und dazu noch das Gewicht der in den Waschkörpern 20 befindlichen Flotte frei schwimmend tragen kann. Eine andere Ausführungsform des Schwimmkörpers 10a ist aus Fig. 2 ersichtlich, bei dem keine Deckfläche 12 abgegrenzt ersichtlich ist, sondern eine zunehmend gekrümmte Rotationsfläche aufweist.

Die Waschkörper 20 bestehen, wie Fig. 2 deutlich zeigt, aus zwei zylindrischen Partien 21,22 und zwar ist die obere Partie 21 mit kleinerem Durchmesser ausgebildet als die untere Partie 22. Beide Partien 21,22 haben auf ihrem Umfang siebartig verteilt angeordnete Oeffnungen 23,24. Die Oeffnungen 23 der oberen Partie 21 sind grösser als die Oeffnungen 24 in der unteren Partie 22. Die zylindrischen Partien mit dem grösseren Durchmesser sind mit Abrundungen 28,29 versehen, wobei im Bereich dieser Rundungen keine Oeffnungen vorhanden sind. Jeder dieser Waschkörper 20 ist durch eine Deckfläche 25 und durch eine Bodenfläche 26 abgeschlossen, wodurch eine innere Kammer 29a gebildet wird. Ein Ring 27 verschliesst das Gebiet zwischen der oberen kleineren Partie 21 und der unteren grösseren Partie 22.

Der gesamte Führungskörper 2 steht im Ruhezustand auf zwei Walzen 40,41, mit parallelen Achsen 42,43, die gestellfest gelagert sind, auf. Er taucht mit seiner unteren Partie in eine Wanne 50 für Flotte ein.

Bei jedem Waschkörper 20 sind, wie Fig. 1 deutlich zeigt, Düsen 60 angeordnet, und zwar derart, dass ihre Mündungen gegen die obere kleinere Partie 21 jedes Waschkörpers 20 ausgerichtet sind. Auf den Umfang jedes Waschkörpers 20 verteilt können an sich beliebig viele Düsen 60 angeordnet sein. Jedenfalls sollen soviele sein, dass die gegen die Waschkörper 20 gespritzte Flotte sich im Waschkörper 20 aufstaut. Die Düsen 60 werden aus einem Druckrohr 61 gespeist.

Zur Zufuhr der Schlauchware S in flacher Form sind mehrere Führungswalzen 70 ausserhalb der Wanne 50 und zwei solche Führungswalzen 71 innerhalb der Wanne 50 angeordnet. Ueber dem Führungskörper 2 sind zwei Walzen 72,73 mit sich berührenden Flächen vorhanden, so dass sie als Mange wirken und überschüssige Flotte aus der Schlauchware S pressen können. Die Achsen sämtlicher Walzen 70,71,72,73,74 sind gestellfest gelagert. Vorzugsweise können das Walzenpaar 74 und das Walzenpaar 72,73 der Mange angetrieben sein.

Die Arbeitsweise ist nun derart: Die Schlauchware S wird von unten her über den Führungskörper 2 und durch die Mange mit den Walzen 72,73 gezogen. Wenn nun mit Luft vermischte Flotte durch die Düsen 60 gepresst wird, gelangt diese durch die Schlauchware S und durch die grossen Oeffnungen 23 in den kleineren Partien 21 der Waschkörper 20. Infolge der kleineren Oeffnungen 24 in den grösseren Partien 22 staut sich Flotte und Luft und tritt schliesslich unter Druck aus den grösseren Partien 22 und damit durch die Schlauchware S hindurch nach aussen. Durch diesen Druck bläht sich die Schlauchware S und hebt sich von den grösseren Partien 22 ab und kann so reibungsarm nach oben gezogen werden.

Durch die herabrieselnde Flotte füllt sich auch die Wanne 50 und durch den Auftrieb des Schwimmkörpers 10 oder 10a bewirkt löst sich das ganze Gebilde von den Walzen 40,41 ab. Damit erfährt die Schlauchware S keine Zugbelastung und wird nicht deformiert.

In Fig. 1 sind fünf Waschkörper 20 dargestellt. Es ist selbstverständlich, dass jede geeignete Menge grösser als zwei verwendbar ist. Die Begrenzung dürfte durch das Volumen des Schwimmkörpers erfolgen, weil natürlich jeder weitere Waschkörper 20 zusätzlich zu seinem Gewicht noch eine Menge Flotte fasst und so einen grösseres Gewicht auf den Schwimmkörper ausübt.

Ueber den Schwimmkörpern 20 befindet sich der Abschlusskörper 30, dessen Form die Abnahme der nassen Schlauchware S vom Führungskörper 2 erleichtern soll. Dieser Abschlusskörper 30 ist dementsprechend kegelstumpfförmig geformt und kann eine flache Deckfläche 31 haben. Er könnte aber ebensogut formgleich mit dem Schwimmkörper 10 ausgebildet sein.

Durch das Einsprühen eines Luft-Wassergemisches wird eine Ballonbildung erzeugt. Die Ballone bewirken, dass die Schlauchware nicht am Schwimmkörper haftet. Der innere Ueberdruck bildet die Ballone, welche eine spannungsfreie und haftungsfreie Materialführung über den Schwimmkörper ermöglicht.

Der Unterschied zur blossen Wasserbesprühung besteht im Klebeeffekt, welcher eine sehr grosse Spannung und Haftung bei der Durchführung des Materials über den Schwimmkörper ergibt.

Das Luft-Wassergemisch erzeugt zudem den Effekt, im Innern des Schlauches einen Ueberdruck entstehen zu lassen und dadurch eine Waschung von innen nach aussen des Schlauches zu verursachen. Dieser Waschungseffekt wird noch erhöht durch die Anordnung der Düsen und der inneren Ringe am Zylinder, wodurch bei jedem Düsenring spezifisch wieder eine Waschung von innen nach aussen durch Ueberdruck bewirkt wird. Zugleich ist diese Düse derart angeordnet, dass eine Abdichtung des oben angeordneten Waschprozesses entsteht und dass das eingespritzte Wasser automatisch ausdringen muss, wodurch ein grösserer Wascheffekt erzielt wird.

## Patentansprüche

1. Waschvorrichtung zum kontinuierlichen Waschen von Schlauchware, gekennzeichnet durch einen vertikal angeordneten zylindrischen, in Flotte schwimmenden Führungskörper (2) mit unten einem Schwimmkörper (10), wenigstens zwei über diesem Schwimmkörper (10) befindlichen Waschkörpern (20) und einem oberen Abschlusskörper (30), wobei der Schwimmkörper (10) auf zwei parallel angeordneten Walzen (40,41) abstützbar ist, und durch Düsen (60) bei jedem Waschkörper (20).

2. Vorrichtung nach Patentanspruch 1, dadurch gekennzeichnet, dass der Schwimmkörper (10) als luftdicht verschlossener Kegelstumpf (11) mit gewölbter Deckfläche (12) ausgebildet ist, bei dessen Deckfläche (12) die Schlauchware (S) zuführbar ist und über dessen Grundfläche die Waschkörper (20) angeordnet sind.

3. Vorrichtung nach Patentanspruch 2, dadurch gekennzeichnet, dass der Abschlusskörper (30) als Kegelstumpf und flacher Deckfläche (31) ausgebildet ist.

4. Vorrichtung nach Patentanspruch 2, dadurch gekennzeichnet, dass der Abschlusskörper (30) gleich wie der Schwimmkörper (10) als Kegelstumpf mit gewölbter Deckfläche ausgebildet ist.

5. Vorrichtung nach einem der Patentansprüche 1 bis 4, dadurch gekennzeichnet, dass die Waschkörper (20) flüssigkeitsdicht voneinander getrennt sind.

6. Vorrichtung nach Patentanspruch 5, dadurch gekennzeichnet, dass jeder Waschkörper (20) einen unteren ersten zylindrischen Teil (22) mit vergleichsweise grösserem Durchmesser und einem oberen zweiten zylindrischen Teil (21) mit vergleichsweise kleinerem Durchmesser aufweist, und dass auf dem Umfang des oberen Zylinders (21) siebartig verteilt angeordnete Oeffnungen (23) grösser sind als auf dem Umfang des unteren Zylinders (22) ebenfalls siebartig verteilt angeordnete Oeffnungen (24).

7. Vorrichtung nach Patentanspruch 6, dadurch gekennzeichnet, dass die Düsen (60) auf die oberen zweiten Zylinder (21) gerichtet sind.

8. Vorrichtung nach Patentanspruch 6 und 7, dadurch gekennzeichnet, dass durch die zylindrischen Teile (21) und (22) eine innere Kammer (29a) gebildet wird.

9. Vorrichtung nach Patentanspruch 6 und 7, dadurch gekennzeichnet, dass die zylindrischen Enden der Partie mit dem grösseren Durchmesser (22) mit Abrundungen (28) und (29) ausgeführt sind, wobei im Bereich dieser Rundungen keine Oeffnungen (24) vorhanden sind.

10. Verfahren zum Betrieb der Waschvorrichtung nach Patentanspruch 1, dadurch gekennzeichnet, dass die zu waschende Schlauchware (S) von unten nach oben über den Führungskörper (2) gezogen wird, dass die Flottenwanne (50) mit Flotte gefüllt wird bis der Führungskörper (2) durch den mit dem Schwimmkörper (10) erzeugten Auftrieb von den Walzen (40,41) abgehoben wird, dass darauf mit Luft vermischte Flotte unter Druck den Düsen (60) zugeleitet wird, und dass dann die Schlauchware (S) von unten nach oben gezogen wird.
